# EUROPÄISCHE PATENTSCHRIFT

(11) **EP 1 530 109 B1**
(45) Veröffentlichungstag und Bekanntmachung des Hinweises auf die Patenterteilung: **12.03.2008**
(21) Anmeldenummer: 04017423.7
(22) Anmeldetag: 23.07.2004
(51) Int. Cl.: F04D 29/42, F04D 29/66

(54) **Ventilator-Anlage und Verfahren zur Regelung des Luftstroms einer Ventilator-Anlage**
Ventilator and method for controlling the air flow through a ventilator
Ventilateur et methode pour commander le flux d'air d'un ventilateur

(30) Priorität: 05.11.2003 SG 200306562
(43) Veröffentlichungstag der Anmeldung: 11.05.2005
(73) Patentinhaber: Kyodo-Allied Industries Limited, Singapore 628771 (SG)
(72) Erfinder: Lee, Zong Tang, Singapore 628771 (SG)
(74) Vertreter: Ruckh, Rainer Gerhard

(56) Entgegenhaltungen:
- DE-C1- 4 412 583
- GB-A- 2 354 802
- US-A- 4 560 395
- US-A- 5 470 363
- US-A- 6 030 186
- US-B1- 6 217 281

## Beschreibung

Die Erfindung betrifft eine Ventilator-Anlage zur Regelung des Luftstroms einer Ventilator-Anlage.

Die vorliegende Erfindung bezieht sich insbesondere, aber nicht ausschließlich, auf eine Ventilator-Luftströmungsregelung zur Abschwächung des Lärms bei einem Ventilator in einer Reinraum-Einrichtung.

Bei modernen Fertigungs- und Testeinrichtungen ist es üblich, die Menge von in einer Reinraum-Einrichtung zirkulierenden Luft-Partikeln zu kontrollieren, um die Qualität der Leistungsabgabe der Reinraum-Einrichtung sicherzustellen. Unabhängig davon, ob es sich um Halbleiter-Plättchen, CDs oder Speicher-Diskettenlaufwerke handelt, sind wirkungsvolle Ventilator-Anlagen erforderlich, um nicht nur den Partikel-Anteil innerhalb des Reinraums in akzeptablen Grenzen zu halten, sondern auch um die von Arbeitern eingeatmete Luft zirkulieren zu lassen. Als solche haben Ventilator-Anlagen die Tendenz, relativ leistungsfähig zu sein.

Jedoch verursachen solche leistungsfähigen Ventilator-Anlagen übermäßigen Lärm. Es ist Isoliermaterial verwendet worden, um die Innenseiten des Gehäuses zur Abschwächung des von den Windradgebläsen erzeugten Lärms zu verkleiden. Allerdings schwächt eine so elementare Methode den Lärm häufig nicht bis zu einem zufrieden stellenden Pegel für Arbeiter in der Reinraum-Einrichtung ab. Das mit dem Lärm in einer Reinraum-Einrichtung verbundene Problem verschlimmert sich an engen Stellen oder Einfassungen, wie z.B. bei einer mehrstöckigen Chip-Herstellungsanlage. Wo eine niedrige lichte Höhe vorliegt, kann der Lärm aus Ventilator-Anlagen ziemlich ausgeprägt sein.

In der GB 2 354 802. A ist eine Filter-Ventilatoranlage beschrieben, welche eine Einlassöffnung in einem oberen Teil eines Gehäuses aufweist. Innerhalb des Gehäuses ist ein Ventilator auf eine Platte montiert. Der über die Einlassöffnung einströmende Luftstrom wird durch den Ventilator über vier Leitelemente auf Ablenkplatten geführt, die in spitzem Winkel zueinander angeordnet sind. Unterhalb dieser Ablenkplatten ist eine an der Unterseite des Gehäuses angeordnete Auslassöffnung vorgesehen, durch welche die Luft ausströmt. Durch die Ablenkplatten werden Luftturbulenzen reduziert. Wodurch der Lärm, der von der Ventilatoranlage ausgeht, reduziert werden kann.

In der US 6,217,281 B1 ist eine Ventilatoranlage beschrieben, die in einem Gehäuse integriert ist, wobei eine Öffnung in der Oberseite des Gehäuses eine Einlassöffnung und eine Öffnung in der Unterseite des Gehäuses eine Auslassöffnung für die durchströmende Luft bildet. Ein Ventilator ist in der Einlassöffnung des Gehäuses gelagert.

Unterhalb des Ventilators liegt eine Leitplatte zur Führung des Luftstroms im Randbereich des Gehäuses. Unterhalb der Leitplatte sind randseitig am Gehäuse weitere Platten zur Lärmverminderung vorgesehen, die eine zentrale Öffnung begrenzen, die kleiner ist als die darunter liegende Auslassöffnung.

Der Erfindung liegt die Aufgabe zugrunde, Ventilator-Anlagen der eingangs genannten Art bereit zu stellen, bei welchem die genannten Nachteile nicht mehr auftreten.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die erfindungsgemäße Ventilator-Anlage umfasst folgendes:
- ein Kopfteil mit einer Einlassöffnung,
- mindestens eine Seite, die die Ventilator-Anlage umschließt,
- eine Auslassöffnung,
- ein auf einem Gebläse-Gestell sitzendes Windradgebläse, wobei das Windradgebläse dem Einblasen von Luft durch die Einlassöffnung und dem Ausstoßen von Luft durch die Auslassöffnung dient,
- mindestens ein Paar Leit-Ablenkplatten, die sich von einem niedrigeren Ende von mindestens einer Seite zur Auslassöffnung nach innen erstrecken und die Auslassöffnung definieren, wobei das genannte Paar Leit-Ablenkplatten und das Gebläse-Gestell einen dazwischen liegenden Luftstromkanal bilden. Der Luftstromkanal bildet zur Bildung einer Lufthochdruckzone eine Verengung des Luftstromes, wodurch die gesamte Luft gezwungen ist durch den Luftstromkanal zu fließen und dadurch im Wesentlichen einen Luftstrom mit reduzierter Turbulenz in einer Richtung im Luftstromkanal und durch die Auslassöffnung zu erzeugen, so dass der Lärm aus besagter Ventilator-Anlage abgeschwächt wird.

Es können zwei in der Ventilator-Anlage angeordnete Paare Ablenkplatten enthalten sein, wobei die Ablenkplatten jeweils senkrecht stehen. Die Leit-Ablenkplatten legen die Auslassöffnung fest. Die Leit-Ablenkplatten können in einem Winkel von 90° und 60°, bevorzugt 90° zu mindestens einer

Seite angeordnet sein. Die Leit-Ablenkplatten können perforiert sein. Die Perforation kann sich über die gesamten Leit-Ablenkplatten oder nur über einen Teil davon erstrecken, und die Leit-Ablenkplatten können durch ein Tuch bedeckt sein. Außerdem - oder alternativ dazu - können die Leit-Ablenkplatten gebogen oder flach sein.

Die Auslassöffnung kann folgende Form annehmen: kreisförmig, dreieckig, quadratisch, rechteckig, fünfeckig oder achteckig.

Es können weiterhin mindestens ein Paar Platten enthalten sein, die in der Ventilator-Anlage angeordnet sind und sich zwischen dem oberen Ende und mindestens einer Seite erstrecken und jeweils damit verbunden sind, wobei mindestens ein Paar Platten einen umschlossenen Raum dahinter festlegt. Es können zwei Paare von Platten vorhanden sein, wobei die Platten jeweils senkrecht stehen. Wenigstens eine der Platten kann perforiert sein. Die Perforationen können sich über die gesamte Fläche oder über einen Teil von mindestens einer der Platten erstrecken. Die Platten können gekrümmt oder flach sein, und die Platten können durch ein Tuch bedeckt sein. Der umschlossene Raum kann mit einem Lärmisoliermaterial gefüllt sein.

Ein Lärmisoliermaterial kann benutzt werden, um eine Innenfläche von einer oder mehreren der folgenden Teile auszukleiden: mindestens einer Seite, dem Kopfteil, den Leit-Ablenkplatten und den Platten.

Auf der Oberfläche des Gebläse-Gestells kann ein Lärmisoliermaterial angebracht sein. Bei der Oberfläche kann es sich um eine Unterseite handeln. Das Gebläse-Gestell kann in der Form eines umgekehrten Bodens mit damit zusammenhängenden Seitenwänden vorliegen, wobei das Lärmisoliermaterial sich im Boden befindet.

Das Kopfteil kann eine mittige Öffnung haben. Die mittige Öffnung kann eine Einlassabdeckung haben, wobei die Einlassöffnung in der Einlassabdeckung angeordnet ist.

Ein Filter kann sich unterhalb der Auslassöffnung befinden.

Wenigstens eine Seite kann aus vier senkrechten Seiten bestehen, wobei die Seiten auch jeweils senkrecht zum Kopfteil stehen.

Weiterhin ist ein Verfahren zur Regelung des Luftstromes vorgesehen.

### Kurzbeschreibung der Zeichnungen

Damit die Erfindung eindeutig verstanden und unmittelbar in die Praxis umgesetzt werden kann, werden nachfolgend mittels nicht einschränkender Beispiele nur bevorzugte Verkörperungen der hier vorliegenden Erfindung beschrieben, wobei die Beschreibung sich auf die begleitenden veranschaulichenden Zeichnungen bezieht:
- Figur 1:: Eine perspektivische Vorderansicht in aufgelösten Einzelteilen einer bevorzugten Form der hier vorliegenden, als Teil einer Ventilator-Anlage ausgebildeten Erfindung.
- Figur 2:: Ein erhöhter Querschnitt der Anordnung gemäß Figur 1 beim Einbau.
- Figur 3:: Ein vollständiger Querschnitt längs den Geraden A-A und entlang der Richtung der Pfeile A-A gemäß Figur 2.
- Figur 4:: Eine der Figur 3 entsprechende Ansicht einer alternativen Ausfübrungsform.
- Figur 5:: Darstellung der Orte, wo die Geschwindigkeit des Luftstromes gemessen wurde.
- Figur 6:: Ein Diagramm mit dem Vergleich der durchschnittlichen Geschwindigkeit des Luftstromes und dem Geräuschpegel der bevorzugten Form der hier vorliegenden Erfindung mit den Werten der nicht bevorzugten Form.
- Figur 7:: Ein erhöhter Querschnitt einer alternativen Ausführungsform Verkörperung des unteren Teils der zusammengebauten Anordnung gemäß Figur 1.

### Beschreibung der bevorzugten Ausführungsbeispiele

In der folgenden Beschreibung sind zahlreiche spezifische Einzelheiten aufgeführt, wie z.B. Leit-Ablenkplatten und Ablenkplatten, um ein gründliches Verständnis der Erfindung zu ermöglichen. In anderen Fallbeispielen werden wohlbekannte Einzelteile, wie z.B. die Motoren für das Gebläse-Gestell und mit den Ventilator-Anlagen verbundene Kanäle nicht gezeigt und/oder beschrieben, um die Erfindung nicht unklar erscheinen zu lassen.

Figur 1 zeigt eine perspektivische Explosions-Darstellung von Einzelteilen einer bevorzugten Verkörperung der hier vorliegenden Erfindung als Teil einer Ventilator-Anlage. Die Ventilator-Anlage umfasst vier senkrechte Seitenwände 22 und ein ringförmiges Kopfteil 17 mit einer mittigen Öffnung 10. Obwohl die Ventilator-Anlage in einer quadratischen Form gezeigt wird, kann sie eine beliebige Form haben, wie z.B. zylindrisch, dreieckig, rechteckig, fünfeckig, achteckig, usw.

Die mittige Öffnung 10 wird quadratisch dargestellt. Sie kann auch eine andere geeignete Form annehmen, wie z.B. rund, dreieckig, rechteckig, fiinfeckig, achteckig, usw. Vorzugsweise ist die Form der mittigen Öffnung 10 ähnlich der Form der Ventilator-Anlage.

Die Lufteinlassabdeckung 11 liegt über mittigen Öffnung 10 und schließt sie ab. Die Abdeckung 11 bedeckt die mittige Öffnung 10 und ist in den Abmessungen größer als Öffnung 10, so dass sie das Kopfteil 17 entlang der Außenfläche der Öffnung 10 berührt. Die Abdeckung 11 ist sicher, abnehmbar und weitgehend bündig versiegelt mit dem Kopfteil 17 verbunden. Die Abdeckung 11 ist auch ringförmig ausgebildet und hat eine mittige Lufteinlass-Öffnung 18. Die Einlassöffnung 18 ist rund dargestellt. Sie kann eine beliebige Form je nach Erfordernis oder Wunsch annehmen, wie z.B. dreieckig, viereckig, rechteckig, fünfeckig, achteckig, usw. Es kann mehr als eine Einlassöffnung 18 geben.

Ein Windradgebläse 12 ist auf einem Windradgebläse-Gestell 14 angebracht, das damit zusammenhängende Seitenwände 15 haben kann. Als Alternative dazu kann das Gestell 14 flach sein. Das Gestell 14 kann auch umkehrbar sein. Angebracht an das Gebläse-Gestell 14 erstrecken sich von da aus vier Stangen 13 nach oben, die auch lösbar mit der Lufteinlassabdeckung 11 verbunden sind. Ein Motor zur Erzeugung von Drehbewegungen für das Windradgebläse 12 ist nicht dargestellt, aber für den normalen Betrieb der Ventilator-Anlage erforderlich. Das Gestell 14 kann in den Abmessungen größer sein als die Auslassöffnung 19 in der horizontalen Ebene, so dass es sich über die Außenfläche der Auslassöffnung 19 erstreckt. Das Gestell 14 kann in den Abmessungen auch kleiner als die Auslassöffnung 19 in der horizontalen Ebene sein. Die Abmessungen des Gestells 14 können von den Abmessungen des Windradgebläses 12 abhängig sein. Die Größe des Windradgebläses 12 kann von den Leistungsanforderungen eines Benutzers abhängig sein. Das Gestell 14 muss kein individuell angefertigtes Windradgebläse-Gestell sein.

Auf diese Art und Weise kann sich das Windradgebläse 12 in der Ventilator-Anlage befinden und kann auf seinem Gestell 14 angebracht sein. Das Gestell 14 kann vom Kopfteil 17 über die Verbindung der Stangen 13 mit der Einlassabdeckung 11 herunterhängen, und die Einlassabdeckung 11 kann vom Kopfteil 17 gestützt werden. Dadurch kann im Fall von Pflege-, Wartungs- oder Austauscharbeiten das Gebläse 12 leicht durch die mittige Öffnung 10 entnommen werden. Die mittige Öffnung sollte eine dementsprechende Größe haben.

Die Ventilator-Anlage bläst selbsttätig Außenluft durch den Lufteinlass 18, wie durch die Pfeile 1 in Figur 2 dargestellt. Die Luft wird durch die Auslassöffnung 19 ausgestoßen, wie durch die Pfeile 2 in Figur 2 gezeigt. Über der Auslassöffnung 19 kann sich ein Filter 32 zur Entfernung von großen Partikeln oder Verseuchungsstoffen befinden. Die Auslassöffnung 19 ist quadratisch dargestellt. Sie kann eine beliebige geeignete oder gewünschte Form annehmen, wie z.B. kreisförmig, dreieckig, rechteckig, fünfeckig, achteckig, usw. Es kann mehr als eine Auslass-Öffnung 19 geben. Der Filter 32 kann mit Zwischenraum vor der Auslassöffnung 19 angeordnet sein, oder er kann unmittelbar neben der Auslassöffnung 19 liegen.

In Figur 1 sind die Leit-Ablenkplatten 28 an strategischen Stellen innerhalb der Ventilator-Anlage angebracht, um den Lärm dort abzuschwächen, und sie können sich auch entlang des Weges des Luftstromes befinden. Die Ablenkplatten 28 erstrecken sich vom niedrigeren Ende der Seite 22 nach innen. Mindestens ein Paar der Leit-Ablenkplatten 28 ist an gegenüberliegenden Seiten der Auslassöffnung 19 angebracht und erstreckt sich nach innen von den Seitenwänden 22 zur Auslassöffnung 19. Die Ablenkplatten 28 des Paares sind im Wesentlichen identisch, gegenüberliegend, parallel und komplanar ausgebildet. Die Leit-Ablenkplatten 28 bilden mit den Seitenwänden einen Winkel von 90° bis 60°, vorzugsweise 90°. Es gibt vorzugsweise auch zwei solcher Paare von Leit-Ablenkplatten 28, die jeweils alle senkrecht stehen, um einen Boden von Leit-Ablenkplatten 28 um die Auslassöffnung 19 herum zu bilden. Die Leit-Ablenkplatten 28 können auch die Auslassöffnung 19 festlegen. Die Leit-Ablenkplatten 28 können eben sein, wie gezeigt, oder sie können gekrümmt sein. Wenn sie gekrümmt sind, können sie nach unten zur Auslassöffnung 19 hin gekrümmt sein. Dies ist in Figur 7 veranschaulicht.

Figur 3 zeigt einen vollständigen Querschnitt entlang den Geraden A-A in Figur 2 und hebt die Leit-Ablenkplatten 28 hervor. Die Leit-Ablenkplatten 28 sind so angeordnet, dass sie die ausgestoßene Luft vom Windradgebläse 12 aufnehmen können (siehe gestrichelter Kreis) und den Luftstrom 3 innerhalb der Ventilator-Anlage mit einem Minimum an Turbulenz zur und durch die Auslassöffnung 19 leiten können.

Weiterhin kann mindestens ein Paar Platten 26 zur weiteren Abschwächung des durch den Luftstrom 3 vom Windradgebläse 12 erzeugten Lärms vorgesehen sein.

Vorzugsweise gibt es zwei Paare von Platten 26, jeweils senkrecht zueinander stehend. Die Platten 26 erstrecken sich zwischen dem Kopfteil 17 und den Seiten 22 und stehen vorzugsweise in einem Winkel zwischen 30° und 60°, vorzugsweise 45°, zu den Seiten 22, und folglich in einem Winkel zwischen 60° und 30°, vorzugsweise 45°, zum Kopfteil 17. Jede Platte 26 kann eine Metallverkleidung sein, und kann eine Matrix mit Löchern oder Perforationen über ihre gesamte Oberfläche oder Teile davon aufweisen.

Es können Lärmisoliermaterialien 6 und/oder beispielsweise in Form von Schwamm, Glasfaser, Steinwolle, Leinentuch usw. auf den Platten 26 und/oder den Leit-Ablenkplatten 28 und/oder dem Kopfteil 17 auf einer den Luftströmen 1, 2 und 3 gegenüberliegenden Innenfläche angebracht werden. Die Platten 26 sind vorzugsweise in den oben angegebenen Winkeln befestigt, um den durch den Luftstrom 3 vom Windradgebläse 12 erzeugten Lärm abzuschwächen und/oder bei der Regelung des Luftstromes 3 Unterstützung zu leisten.

Wie oben erwähnt, kann jede Platte 26 Perforationen enthalten. Die Größe der Perforationen kann bestimmen, ob die Luft sich beim Durchgang durch die Perforationen verlangsamt. Da die Platten 26 sich zwischen dem Kopfteil 17 und den Seiten 22 erstrecken, wird ein Zwischenraum 31 zwischen jeder Platte, dem Kopfteil 17 und der Seite 22 erzeugt. Aufgrund des Zwischenraums 31 hinter den Platten 26 erhöht sich der Luftdruck in Zwischenraum 31 und ist damit mit dem auf den Perforationen seitens des Luftstromes 3 lastenden Luftdruck mit der höchsten Geschwindigkeit identisch. Dadurch wird die Luft durch die Perforationen in den Platten 26 herausgepresst, wo der Luftstrom 3 nicht so schnell ist. Der Zwischenraum 31 kann mit einer Isolierung oder einem anderen Material ausgestattet sein, um den durch Luft-Turbulenzen verursachten Lärm abzuschwächen. Die Platte 26 kann auch vollständig oder teilweise perforiert sein.

Es können Lärmisoliermaterialien benutzt werden, um den Zwischenraum 31 teilweise oder vollständig auszufüllen. Das Lärmisoliermaterial kann aus folgendem bestehen: Schwamm, Glasfaser, Steinwolle, Leinentuch, usw. Wenn gewünscht, kann das Kopfteil der dem Luftstrom 3 gegenüberliegenden Isolierung mit einer Schutzschicht versehen werden, um das Isoliermaterial gegen Verschiebung und Zerfall im Laufe der Zeit weiter zu verstärken.

Um den Geräuschpegel weiter abzuschwächen, kann das Isoliermaterial 16 auch auf einer niedrigeren Oberfläche des Windradgebläse-Gestells 14 befestigt werden, um den Lärm, der durch Luftstrom 3 und das Gebläse 12 erzeugt wird, weiter zu absorbieren. Das Isoliermaterial 16 kann auf anderen Oberflächen des Gestells 14 angebracht werden. Wenn es sich bei dem Gestell 14 um einen umgekehrten Boden handelt (wie gezeigt), kann sich das Isoliermaterial 16 innerhalb des Bodens 14 befinden. Das Gestell 14 hat vorzugsweise Seiten, die sich vertikal in einer Höhe erstrecken, die größer gleich der Dicke des Isoliermaterials 16 sind.

Eine oder mehrere der Leit-Ablenkplatten 28 können porös sein, wenn gewünscht. Die Porosität kann durch Perforationen über dem Bereich der Ablenkplatten 28 erzielt werden. Die Perforationen können sich über ihre gesamte Oberfläche oder nur einen Teil davon erstrecken.

Falls isoliert, kann bei den Ablenkplatten 28 und den Platten 26 über das gesamte Isoliermaterial oder über einen Teil davon oder hinter die Perforationen eine Tuchabdeckung platziert werden, um die Wahrscheinlichkeit einer Verlagerung und Verseuchung der Luft zu reduzieren. Die Perforationen können hilfreich bei der Befestigung des Isoliermaterials der Ablenkplatten 28 und der Platten 26 sein.

Die Leit-Ablenkplatten 28 leiten den Luftstrom 3 zur Auslassöffnung 19, und sie können flach oder gekrümmt sein.

Die Seitenwände 22 können eine Isolierung 36 über ihre gesamten Innenflächen oder über einen Teil davon haben. Das Isoliermaterial 36 kann eine größere Dicke haben als das/die Isoliermaterialien 6 und/oder 16. Es kann aus Schwamm, Glasfaser, Steinwolle, Leinentuch bestehen und kann eine Tuchabdeckung haben. Einige oder alle der Isoliermaterialien 6, 16, 36 können, wenn erforderlich oder gewünscht, Verstärkungsrahmen aufweisen.

Da sich das Gebläse-Gestell 14 wie dargestellt über die Außenfläche der Auslassöffnung 19 erstreckt, erzeugen die Leit-Ablenkplatten 28 und das Gebläse-Gestell 14 zwischen ihnen einen oder mehrere Luftstromkanäle 20, durch die die Luft zur Auslassöffnung 19 und damit durch den Filter 32 geblasen wird. Vorzugsweise erstrecken sich die Luftstromkanäle um die Außenfläche der Auslassöffnung 19 herum.

Der Auslass-Luftstrom 2 kann durch den Filter 32 zirkulieren. Dies gilt auch für die Ausführungsform wie in Figur 7 dargestellt. Die Luftstromkanäle 20 erzeugen eine Verengung des Luftstroms, und bilden deshalb eine Lufthochdruckzone. Die Luft fließt vom Hochdruck zum Niederdruck. Dadurch wird die gesamte Luft dazu gezwungen, durch die Kanäle 20 zu fließen, was bewirkt, dass sich der Luftstrom sehr stark nur in einer Richtung durch die Auslassöffnung 19 bewegt, da die Luft im allgemeinen nicht vom Niederdruck zum Hochdruck fließt. Dadurch werden die Turbulenzen in den Kanälen 20 und der Auslassöffnung 19 erheblich reduziert. Der Lärm als solcher wird beträchtlich abgeschwächt, und die Luftstrom-Durchsatzleistung wird erhöht.

Figur 6 zeigt ein Diagramm, in dem die Durchschnittsgeschwindigkeit v des Luftstromes und der Geräuschpegel N einer Ventilator-Anlage der hier vorliegenden Erfindung mit den Werten ohne die hier vorliegende Erfindung verglichen werden. Die Durchschnittsgeschwindigkeit v des Luftstromes wird an 24 unterschiedlichen Punkten in der Installationsanlage des Ventilators gemessen, wie in Figur 5 veranschaulicht ist. In Figur 6 (a) ist eine konventionelle Ventilator-Anlage dargestellt, wohingegen die Figuren 6 (b) und 6 (c) auf die hier vorliegende Erfindung bezogen sind. Die Durchschnittsgeschwindigkeit v der Luft bei sowohl 6 (b) als auch 6 (c) ist höher, und der Geräuschpegel N ist niedriger als in 6 (a). Als solcher ist der Druckverlust der Ventilator-Anlagen 6 (b) und 6 (c) kleiner als in 6 (a). Deshalb können Energieeinsparungen mit der Zeit erzielt werden.

Schließlich, und was am allerwichtigsten ist, wird der Geräuschpegel N in Dezibel von einer Ventilator-Anlage der bevorzugten Form der hier vorliegenden Erfindung mit einer nicht bevorzugten Form verglichen, und wird dabei an einer Stelle 1,5 Meter unterhalb des Auslasses der Anlage gemessen. Wie das Messen an einer Stelle 1,5 Meter unterhalb einer Ventilator-Anlage zeigt, kann es eine Verkörperung der hier vorliegenden Erfindung ermöglichen, dass die Ventilator-Anlage mit weniger Lärm betrieben werden kann als eine Ventilator-Anlage gemäß dem Stand der Technik.

Während die hier vorliegende Erfindung insbesondere unter Verweis auf die Figuren 1 bis 7 mit Betonung auf eine Methode und Anlage zum Abschwächen des Lärms bei einer Ventilatoranlage beschrieben wurde, sollte es sich von selbst verstehen, dass die Figuren nur Veranschaulichungszwecken dienen und so nicht betrachtet werden dürfen, als schränkten sie die Erfindung ein. Außerdem ist es offensichtlich, dass das Verfahren und die Anlage gemäß der hier vorliegenden Erfindung einen Nutzen für viele Anwendungen bringen, in denen eine Luftstromregelung erforderlich ist. Es ist beabsichtigt, dass viele Änderungen und Abwandlungen mit der auf diesem Gebiet üblichen Fertigkeit durchgeführt werden können, ohne vom Geist und der Reichweite der Erfindung abzuweichen, wie beschrieben.

### Bezugszeichenliste

- (1): Einlass-Luftstrom
- (2): Auslass-Luftstrom
- (3): Interner Luftstrom
- (6): Isoliermaterial
- (10): Mittige Öffnung
- (11): Lufteinlass-Abdeckung
- (12): Gebläse
- (13): Stangen
- (14): Gebläse-Gestell
- (15): Seiten von 14
- (16): Isoliermaterial
- (17): Kopfteil
- (18): Lufteinlassöffnung
- (19): Luftauslassöffnung
- (20): Luftstromkanäle
- (22): Seitenwände
- (26): Platten
- (28): Leit-Ablenkplatten
- (31): Zwischenraum hinter 26
- (32): Filter
- (36): Isoliermaterial

## Patentansprüche

1. Ventilator-Anlage umfassend:
ein Kopfteil mit einer Einlassöffnung(18),
mindestens eine Seite, die die Ventilator-Anlage umschließt,
eine Auslassöffnung (19),
ein auf einem Gestell (14) sitzendes Windradgebläse (12), wobei das Windradgebläse (12) dem Einblasen von Luft durch die Einlassöffnung (18) und dem Ausstoßen von Luft durch die Auslassöffnung (19) dient, **dadurch gekennzeichnet, dass** mindestens ein Paar Leit-Ablenkplatten (28) vorgesehen sind, die sich von einem niedrigeren Ende der wenigstens einen Seite zur Auslassöffnung (19) nach innen erstrecken und die Auslassöffnung (19) festlegen, wobei zwischen dem mindestens einen Paar Leit-Ablenkplatten (28) und dem Gestell (14) ein Luftstromkanal (20) gebildet ist, der eine Verengung des Luftstromes (3) zur Bildung einer Lufthochdruckzone erzeugt, wodurch die gesamte Luft gezwungen ist, durch den Luftstromkanal (20) zu fließen und **dadurch** einen im Wesentlichen gerichteten Luftstrom (3) mit reduzierter Turbulenz im Luftstromkanal (20) und durch die Auslassöffnung (19) zu erzeugen, so dass der Lärm aus besagter Ventilator-Anlage abgeschwächt ist.

2. Ventilator-Anlage nach Anspruch 1, **dadurch gekennzeichnet, dass** das Gestell ein Gebläse-Gestell (14) ist.

3. Ventilator-Anlage nach Anspruch 1 oder 2, **dadurch gekennzeichnet, dass** zwei Paare Leit-Ablenkplatten (28) innerhalb der Ventilator-Anlage angebracht sind, wobei die Leit-Ablenkplatten (28) jeweils senkrecht stehen.

4. Ventilator-Anlage nach einem der Ansprüche 1 bis 3, **dadurch gekennzeichnet, dass** die Leit-Ablenkplatten (28) in einem Winkel zwischen 90° und 60° zu wenigstens einer Seite angeordnet sind.

5. Ventilator-Anlage nach Anspruch 4, **dadurch gekennzeichnet, dass** der Winkel 90° beträgt.

6. Ventilator-Anlage nach einem der Ansprüche 1 bis 5, **dadurch gekennzeichnet, dass** die Leit-Ablenkplatten(28) perforiert sind.

7. Ventilator-Anlage nach Anspruch 6, **dadurch gekennzeichnet, dass** sich die Perforationen nur über einen Teil der Leit-Ablenkplatten (28) erstrecken.

8. Ventilator-Anlage nach Anspruch 6, **dadurch gekennzeichnet, dass** sich die Perforationen über die gesamten Leit-Ablenkplatten (28) erstrecken.

9. Ventilator-Anlage nach Anspruch 7 oder 8, **dadurch gekennzeichnet, dass** die Perforationen von einem Tuch abgedeckt sind.

10. Ventilator-Anlage nach einem der Ansprüche 1 bis 9, **dadurch gekennzeichnet, dass** die Auslassöffnung(19) kreisförmig, dreieckig, viereckig, rechteckig, fünfeckig oder achteckig ausgebildet ist.

11. Ventilator-Anlage nach einem der Ansprüche 1 bis 10, **dadurch gekennzeichnet, dass** die Leit-Ablenkplatten (28) gekrümmt sind.

12. Ventilator-Anlage nach einem der Ansprüche 1 bis 11, **dadurch gekennzeichnet, dass** diese mindestens ein Paar Platten (26) aufweist, die in der Ventilator-Anlage angebracht sind und sich zwischen dem Kopfteil (17) und mindestens einer Seite erstrecken, wobei jedes von dem mindestens einem Paar Platten (26) einen geschlossenen Zwischenraum zwischen jedem von mindestens einem Paar Platten (26), dem Kopfteil (17) und mindestens einer Seite festlegt.

13. Ventilator-Anlage nach Anspruch 12, **dadurch gekennzeichnet, dass** die Platten (26) in einem Winkel zwischen 30° und 60° zu dem Kopfteil (17) stehen.

14. Ventilator-Anlage nach Anspruch 13, **dadurch gekennzeichnet, dass** der Winkel 45° beträgt.

15. Ventilator-Anlage nach einem der Ansprüche 12 bis 14, **dadurch gekennzeichnet, dass** zwei Paare Platten (26) vorhanden sind und die Platten (26) jeweils senkrecht stehen.

16. Ventilator-Anlage nach einem der Ansprüche 12 bis 15, **dadurch gekennzeichnet, dass** mindestens ein Paar Platten (26) perforiert ist.

17. Ventilator-Anlage nach Anspruch 16, **dadurch gekennzeichnet, dass** die Perforationen sich über die gesamtem Platten (26) des mindestens einen Paares erstrecken.

18. Ventilator-Anlage nach Anspruch 16, **dadurch gekennzeichnet, dass** die Perforationen sich nur über einen Teil der Platten (26) des mindestens einen Paares erstrecken.

19. Ventilator-Anlage nach einem der Ansprüche 16 bis 18, **dadurch gekennzeichnet, dass** die Perforationen von einem Tuch bedeckt sind.

20. Ventilator-Anlage nach einem der Ansprüche 12 bis 19, **dadurch gekennzeichnet, dass** die Platten (26) gekrümmt sind.

21. Ventilator-Anlage einem der Ansprüche 12 bis 20, **dadurch gekennzeichnet, dass** der geschlossene Zwischenraum mindestens teilweise mit Lärm-Isoliermaterial(6) gefüllt ist.

22. Ventilator-Anlage nach einem der Ansprüche 1 bis 21, **dadurch gekennzeichnet, dass** ein Lärm-Isoliermaterial(16) benutzt wird, um eine Innenfläche von einem oder mehreren der folgenden Teile zu verkleiden: mindestens eine Seite, Kopfteil(17), Leit-Ablenkplatten(28) und Platten (26).

23. Ventilator-Anlage nach einem der Ansprüche 1 bis 22, **dadurch gekennzeichnet, dass** an die Oberfläche des Gebläse-Gestells (14) ein Lärm-Isoliermaterial (36) angebracht ist.

24. Ventilator-Anlage nach einem der Ansprüche 1 bis 23, **dadurch gekennzeichnet, dass** das Gebläse-Gestell (14) die Form eines Innenbodens mit damit zusammenhängenden Seitenwänden (22) aufweist, und dass sich das Lärm-Isoliermaterial (36) im Boden befindet.

25. Ventilator-Anlage nach einem der Ansprüche 1 bis 24, **dadurch gekennzeichnet, dass** das Kopfteil (17) eine mittige Öffnung(10) aufweist, welche über eine Einlassabdeckung verfügt, wobei die Einlassöffnung(18) sich in der Einlassabdeckung befindet.

26. Ventilator-Anlage nach einem der Ansprüche 1 bis 25, **dadurch gekennzeichnet, dass** diese einen unterhalb der Auslassöffnung (19) angebrachten Filter (32) aufweist.

27. Ventilator-Anlage nach einem der Ansprüche 1 bis 26, **dadurch gekennzeichnet, dass** mindestens eine Seite vier jeweils senkrechte Seitenwände (22) umfasst, und dass die Seitenwände (22) jeweils auch senkrecht zum Kopfteil(17) angeordnet sind.

28. Ventilator-Anlage nach einem der Ansprüche 1 bis 27, **dadurch gekennzeichnet, dass** die in der Ventilator-Anlage verwendeten Ablenkplatten (28) als Streu-Ablenkplatten oder Leit-Ablenkplatten ausgebildet sind.

## Claims

1. Ventilator installation comprising: a head part with an inlet opening (18), at least one side, which surrounds the ventilator installation, an outlet opening (19), a wind-wheel fan (12) seated on a frame (14), wherein the wind-wheel fan (12) serves for blowing in air through the inlet opening (18) and expelling air through the outlet opening (19), **characterised in that** at least one pair of guide deflecting plates (28) is provided, which plates extend inwardly from a lower end of the at least one side towards the outlet opening (19) and define the outlet opening (19), wherein formed between the at least one pair of guide deflecting plates (28) and the frame (14) is an air flow channel (20) which produces a constriction of the air flow (3) for formation of an air high-pressure zone, whereby the entire air is constrained to flow through the air flow channel (20) and thereby to produce a substantially directed air flow (3) with reduced turbulence in the air flow channel (20) and through the outlet opening (19), so that the noise of the said ventilator installation is reduced.

2. Ventilator installation according to claim 1, **characterised in that** the frame is a fan frame (14).

3. Ventilator installation according to claim 1 or 2, **characterised in that** two pairs of guide deflecting plates (28) are mounted within the ventilator installation, wherein the guide deflecting plates (28) are respectively disposed to be perpendicular.

4. Ventilator installation according to one of claims 1 to 3, **characterised in that** the guide deflecting plates (28) are arranged at an angle between 90° and 60° relative to at least one side.

5. Ventilator installation according to claim 4, **characterised in that** the angle is 90°.

6. Ventilator installation according to one of claims 1 to 5, **characterised in that** the guide deflecting plates (28) are perforated.

7. Ventilator installation according to claim 6, **characterised in that** the perforations extend over only a part of the guide deflecting plates (28).

8. Ventilator installation according to claim 6, **characterised in that** the perforations extend over the entire guide deflecting plates (28).

9. Ventilator installation according to claim 7 or 8, **characterised in that** the perforations are covered by a cloth.

10. Ventilator installation according to one of claims 1 to 9, **characterised in that** the outlet opening (19) is formed to be circular, triangular, quadrangular, rectangular, pentagonal or octagonal.

11. Ventilator installation according to one of claims 1 to 10, **characterised in that** the guide deflecting plates (28) are curved.

12. Ventilator installation according to one of claims 1 to 11, **characterised in that** this has at least one pair of plates (26), which are mounted in the ventilator installation and extend between the head part (17) and at least one side, wherein each of the at least one pair of plates (26) defines a closed intermediate space between each of at least one pair of plates (26), the head part (17) and at least one side.

13. Ventilator installation according to claim 12, **characterised in that** the plates (26) stand at an angle between 30° and 60° relative to the head part (17).

14. Ventilator installation according to claim 13, **characterised in that** the angle is 45°.

15. Ventilator installation according to one of claims 12 to 14, **characterised in that** two pairs of plates (26) are present and the plates (26) are respectively disposed to be perpendicular.

16. Ventilator installation according to one of claims 12 to 14, **characterised in that** at least one pair of plates (26) is perforated.

17. Ventilator installation according to claim 16, **characterised in that** the perforations extend over the entire plates (26) of the at least one pair.

18. Ventilator installation according to claim 16, **characterised in that** the perforations extend over only a part of the plates (26) of the at least one pair.

19. Ventilator installation according to one of claims 16 to 18, **characterised in that** the perforations are covered by a cloth.

20. Ventilator installation according to one of claims 12 to 19, **characterised in that** the plates (26) are curved.

21. Ventilator installation according to one of claims 12 to 20, **characterised in that** the closed intermediate space is filled at least partly with noise insulating material (6).

22. Ventilator installation according to one of claims 1 to 21, **characterised in that** a noise insulating material (16) is used in order to line an inner surface of one or more of the following parts: at least one side, head part (17), guide deflecting plates (28) and plates (26).

23. Ventilator installation according to one of claims 1 to 22, **characterised in that** a noise insulating material (36) is mounted at the surface of the fan frame (14).

24. Ventilator installation according to one of claims 1 to 23, **characterised in that** the fan frame (14) has the form of an inner base with side walls (22) connected therewith and that the noise insulating material (36) is disposed in the base.

25. Ventilator installation according to one of claims 1 to 24, **characterised in that** the head part (17) has a central opening (10) which has an inlet cover, wherein the inlet opening (18) is disposed in the inlet cover.

26. Ventilator installation according to one of claims 1 to 25, **characterised in that** this has a filter (32) mounted below the outlet opening (19).

27. Ventilator installation according to one of claims 1 to 26, **characterised in that** at least one side comprises four respectively perpendicular side walls (22) and that the side walls (22) are respectively also arranged perpendicularly to the head part (17).

28. Ventilator installation according to one of claims 1 to 27, **characterised in that** the deflecting plates (28) used in the ventilator installation are formed as scatter deflecting plates or guide deflecting plates.

## Revendications

1. Ensemble de ventilateur, comprenant :
une partie de tête avec au moins une ouverture d'admission (18),
au moins un côté qui entoure l'ensemble de ventilateur,
une ouverture d'évacuation (19),
une soufflante centrifuge (12) montée sur un support (14), la soufflante centrifuge (12) servant à aspirer' de l'air par l'ouverture d'admission (18) et à expulser l'air par l'ouverture d'évacuation (19),
**caractérisé en ce qu'**il est prévu au moins une paire de plaques déflectrices de guidage (28) qui s'étendent vers l'intérieur depuis une extrémité inférieure du côté au moins unique en direction de l'ouverture d'évacuation (19) et qui définissent l'ouverture d'évacuation (19), sachant qu'est formé, entre la paire au moins unique de plaques déflectrices de guidage (28) et le support (14), un canal d'écoulement d'air (20) qui produit un rétrécissement du flux d'air (3) pour former une zone à haute pression d'air, de sorte que la totalité de l'air est forcée à s'écouler par le canal d'écoulement d'air (20) et à produire ainsi un flux d'air (3) essentiellement dirigé à turbulence réduite dans le canal d'écoulement d'air (20) et à travers l'ouverture d'évacuation (19), réduisant ainsi le bruit produit par ledit ensemble de ventilateur.

2. Ensemble de ventilateur selon la revendication 1, **caractérisé en ce que** le support est un support de soufflante (14).

3. Ensemble de ventilateur selon la revendication 1 ou 2, **caractérisé en ce que** deux paires de plaques déflectrices de guidage (28) sont installées dans l'ensemble de ventilateur, les plaques déflectrices de guidage respectives (28) étant perpendiculaires entre elles.

4. Ensemble de ventilateur selon l'une des revendications 1 à 3,
**caractérisé en ce que** les plaques déflectrices de guidage (28) sont disposées sous un angle compris entre 90° et 60° par rapport au côté au moins unique.

5. Ensemble de ventilateur selon la revendication 4, **caractérisé en ce que** l'angle est égal à 90°.

6. Ensemble de ventilateur selon l'une des revendications 1 à 5,
**caractérisé en ce que** les plaques déflectrices de guidage (28) sont perforées.

7. Ensemble de ventilateur selon la revendication 6, **caractérisé en ce que** les perforations ne s'étendent que sur une partie des plaques déflectrices de guidage (28).

8. Ensemble de ventilateur selon la revendication 6, **caractérisé en ce que** les perforations s'étendent sur la totalité des plaques déflectrices de guidage (28).

9. Ensemble de ventilateur selon la revendication 7 ou 8, **caractérisé en ce que** les perforations sont recouvertes par une toile.

10. Ensemble de ventilateur selon l'une des revendications 1 à 9,
**caractérisé en ce que** l'ouverture d'évacuation (19) est réalisée circulaire, triangulaire, carrée, rectangulaire, pentagonale ou octogonale.

11. Ensemble de ventilateur selon l'une des revendications 1 à 10,
**caractérisé en ce que** les plaques déflectrices de guidage (28) sont incurvées.

12. Ensemble de ventilateur selon l'une des revendications 1 à 11,
**caractérisé en ce qu'**il comprend au moins une paire de plaques (26) qui sont installées dans l'ensemble de ventilateur et s'étendent entre la partie de tête (17) et le côté au moins unique, sachant que chaque paire de plaques (26) forme un espace intermédiaire fermé entre la paire de plaques (26) au moins unique, la partie de tête (17) et le côté au moins unique.

13. Ensemble de ventilateur selon la revendication 12, **caractérisé en ce que** les plaques (26) se trouvent sous un angle compris entre 30° et 60° par rapport à la partie de tête (17).

14. Ensemble de ventilateur selon la revendication 13, **caractérisé en ce que** l'angle est égal à 45°.

15. Ensemble de ventilateur selon l'une des revendications 12 à 14,
**caractérisé en ce que** deux paires de plaques (26) sont présentes, et les plaques respectives (26) sont perpendiculaires entre elles.

16. Ensemble de ventilateur selon l'une des revendications 12 à 15,
**caractérisé en ce qu'**au moins une paire de plaques (26) est perforée.

17. Ensemble de ventilateur selon la revendication 16, **caractérisé en ce que** les perforations s'étendent sur la totalité des plaques (26) de la paire au moins unique.

18. Ensemble de ventilateur selon la revendication 16, **caractérisé en ce que** les perforations ne s'étendent que sur une partie des plaques (26) de la paire au moins unique.

19. Ensemble de ventilateur selon l'une des revendications 16 à 18,
**caractérisé en ce que** les perforations sont recouvertes par une toile.

20. Ensemble de ventilateur selon l'une des revendications 12 à 19,
**caractérisé en ce que** les plaques (26) sont incurvées.

21. Ensemble de ventilateur selon l'une des revendications 12 à 20,
**caractérisé en ce que** l'espace intermédiaire fermé est rempli au moins partiellement de matériau insonorisant (6).

22. Ensemble de ventilateur selon l'une des revendications 1 à 21,
**caractérisé en ce qu'**on utilise un matériau insonorisant (16) pour habiller une face intérieure d'un ou plusieurs des éléments suivants : le côté au moins unique, la partie de tête (17), les plaques déflectrices de guidage (28) et les plaques (26).

23. Ensemble de ventilateur selon l'une des revendications 1 à 22,
**caractérisé en ce qu'**un matériau insonorisant (36) est installé sur la surface du support de soufflante (14).

24. Ensemble de ventilateur selon l'une des revendications 1 à 23,
**caractérisé en ce que** le support de soufflante (14) présente la forme d'un fond intérieur avec des parois latérales (22) solidarisées à ce fond, et **en ce que** le matériau insonorisant (36) se trouve dans le fond.

25. Ensemble de ventilateur selon l'une des revendications 1 à 24,
**caractérisé en ce que** la partie de tête (17) présente une ouverture centrale (10) qui dispose d'un couvercle d'admission, l'ouverture d'admission (18) se trouvant dans le couvercle d'admission.

26. Ensemble de ventilateur selon l'une des revendications 1 à 25,
**caractérisé en ce qu'**il présente un filtre (32) installé en dessous de l'ouverture d'évacuation (19).

27. Ensemble de ventilateur selon l'une des revendications 1 à 26,
**caractérisé en ce que** le côté au moins unique comprend quatre parois latérales (22) perpendiculaires entre elles, et **en ce que** les parois latérales respectives (22) sont également disposées perpendiculairement à la partie de tête (17).

28. Ensemble de ventilateur selon l'une des revendications 1 à 27,
**caractérisé en ce que** les plaques déflectrices (28) utilisées dans l'ensemble de ventilateur sont conçues comme plaques déflectrices de diffusion ou comme plaques déflectrices de guidage.
